# EUROPÄISCHE PATENTSCHRIFT

(11) **EP 0 051 335 B1**
(45) Veröffentlichungstag und Bekanntmachung des Hinweises auf die Patenterteilung: **03.07.1985**
(21) Anmeldenummer: 81201193.0
(22) Anmeldetag: 28.10.1981
(51) Int. Cl.: H01J 35/10

(54) **Verfahren zur Herstellung einer Anodenscheibe für eine Drehanoden-Röntgenröhre**
Method of manufacturing an anode disc for a rotary-anode X-ray tube
Méthode de fabrication d'un disque anodique pour un tube à rayons X à anode tournante

(30) Priorität: 03.11.1980 DE 3041249
(43) Veröffentlichungstag der Anmeldung: 12.05.1982
(73) Patentinhaber: Philips Patentverwaltung GmbH, 22335 Hamburg (DE); Philips Electronics N.V., 5621 BA Eindhoven (NL)
(72) Erfinder: Hübner, Horst, Dr., D-5100 Aachen (DE); Lersmacher, Bernhard, Dr., D-5100 Aachen (DE); Lydtin, Hans, Dr., D-5190 Stolberg (DE)
(74) Vertreter: Hartmann, Heinrich, Dipl.-Ing.

## Beschreibung

Die Erfindung betrifft ein Verfahren zur Herstellung einer Anodenscheibe nach dem Oberbegriff des Hauptanspruches.

Aus der DE-A 2910138 ist bereits eine Anodenscheibe für eine Drehanoden-Röntgenröhre bekannt, die im Bereich der Brennfleckbahn einen aus Pyrographit bestehenden Teil enthält, der die in der Brennfleckbahn entstehende Wärme schnell abführen kann. Dies beruht darauf, dass bei Pyrographit die thermische Leitfähigkeit senkrecht zu dessen Wachstumsrichtung maximal und parallel dazu minimal ist. Der Teil aus Pyrographit ist entsprechend dieser thermischen Leitfähigkeitsanisotopie ausgerichtet. Allerdings muss der in der Vorveröffentlichung beschriebene, im Bereich der Brennfleckbahn befindliche Ring aus Pyrographit in axialer und radialer Richtung Abmessungen in der Grössenordnung von rund 10 mm aufweisen. Deshalb ist der Ring aus einzelnen Segmenten zusammengesetzt, die durch Sägen und/oder Schleifen aus Pyrographitkörpern hergestellt werden.

Solche Pyrographitringe können entweder durch direkte kontinuierliche Abscheidung von Kohlenstoff aus der Gasphase hergestellt werden oder aus einzelnen Segmenten zusammengesetzt werden, die ihrerseits durch kontinuierliche Abscheidung von Kohlenstoff aus der Gasphase hergestellt werden. In beiden Fällen ergeben sich bei einer heute erreichbaren Abscheidungsgeschwindigkeit von etwa 2 Jlm/min (d. h. dass Schichten aus Pyrographit pro Minute um nur 2 gm wachsen) zur Herstellung der Ringe bzw. der Platten, aus denen die Segmente geschnitten werden, Beschichtungsdauern von bis zu 100 Stunden, wodurch erhebliche Kosten entstehen und die benutzten Hochtemperaturapparaturen sehr stark beansprucht werden. Dieses Problem ergibt sich ganz allgemein bei der Herstellung von Körpern, die wenigstens teilweise aus Pyrographit bestehen, wenn die Pyrographitschicht relativ dick ist.

Aufgabe der vorliegenden Erfindung ist es, ein einfacheres Herstellungsverfahren für eine Anodenscheibe der eingangs genannten Art anzugeben.

Diese Aufgabe wird durch die im Kennzeichen des Hauptanspruches angegebenen Massnahmen gelöst.

Durch die Verwendung von Stegen kann die Oberfläche, auf der der Pyrographit abgeschieden werden kann, vergrössert werden. Allein schon dadurch verringert sich die Beschichtungsdauer erheblich. Ausserdem muss nur der relativ schmale Zwischenraum zwischen zwei Stegen mit Pyrographit ausgefüllt werden. Bei einem 1 mm breiten Zwischenraum ist dies der Fall, wenn auf beiden Seiten von benachbarten Stegen eine 0,5 mm dicke Schicht aus Pyrographit aufgebracht ist, was bei einer Abscheidungsgeschwindigkeit von 2 gm/min nach etwa 4 Stunden der Fall ist. Die Beschichtungsdauer wird dabei also ganz erheblich verringert.

Um bei der Pyrographitabscheidung eine vollständige Ausfüllung der Zwischenräume zu erreichen, ist es zweckmässig, Gasdruck und Substrattemperatur abzusenken, wenn der Zwischenraum zwischen den Stegen nahezu geschlossen ist. Dadurch werden ein vorzeitiges Zuwachsen und ein Hohlraumeinschluss unterbunden. Zusätzlich sollten die Zwischenräume so gestaltet sein, dass das vermehrte Zuwachsen an den Eingangsecken durch eine entsprechende Aufweitung der Öffnung im Ausgangszustand kompensiert wird. Das wird beispielsweise dadurch erreicht, dass an den Stegen durch mechanische oder chemische Verfahren alle Ecken abgetragen werden.

Nach einer Weiterbildung der Erfindung wird ein ring- oder kreisförmiger Basiskörper, der mit konzentrisch zu seiner Mittelachse verlaufenden, sich in Achsrichtung erstreckenden Stegen versehen ist, zumindest so lange mit Pyrographit beschichtet, bis die Zwischenräume zwischen den Stegen verschwinden und dass anschliessend der die Stege verbindende Teil des Körpers durch mechanische Bearbeitung abgetragen wird, wonach eine als Brennfleckbahn dienende Schwermetallschicht aufgebracht werden kann. Das Abtragen des die Stege verbindenden Teils des Basiskörpers ist dabei erforderlich, um die in der Brennfleckbahn entstehende Wärme besser nach aussen abführen zu können.

Eine andere Ausgestaltung der Erfindung sieht vor, dass der Pyrographitteil auf der Seite des Basiskörpers, auf der die Brennfleckbahn aufzubringen ist, teilweise abgetragen wird, bevor die Schwermetallschicht aufgebracht wird. Der Grund für diese Massnahme liegt darin, dass sich eine schlechte Wärmeleitung ergeben würde, wenn die Schwermetallschicht ohne Vorbehandlung auf den Pyrographitteil aufgebracht würde, weil die Richtung der grösseren thermischen Leitfähigkeit im Pyrographitteil dann parallel zur Grenzfläche der Schwermetallschicht verlaufen würde.

Die Erfindung wird nachstehend anhand der Zeichnungen am Beispiel einer Anodenscheibe näher erläutert. Es zeigen:
Fig. 1 einen Querschnitt durch eine erste Ausführungsform,
Fig. 2 einen Ausschnitt aus Fig. 1 in stark vergrösserter Darstellung,
Fig. 3 und 4 Abwandlungen der Ausführung nach Fig. 1 bzw. 2,
Fig. 5 eine andere Ausführungsform,
Fig. 6 eine dritte Ausführungsform in der Draufsicht und
Fig. 7 die Ausführungsform nach Fig. 6 in einer Seitenansicht im Querschnitt.

In Fig. 1 ist ein scheibenförmiger zur Rotationsachse 2 symmetischer Basiskörper 1 dargestellt. Dieser Basiskörper 1 weist im Bereich der aufzubringenden Brennfleckbahn eine kegelmantelförmige Stirnfläche 3 auf, deren Form ungefähr der Form der später aufzubringenden Brennfleckbahn entspricht und die die Rotationsachse 2 unter einem Winkel zwischen vorzugsweise 70 und 80° schneidet. Grundsätzlich könnte aber auch ein kreisförmiger Scheibenkörper mit nicht abgeschrägten Zylinderflächen verwendet werden. Im Bereich der Brennfleckbahn ist der Basiskörper 1 mit einer Anzahl von zur Rotationsachse 2 konzentrischen Nuten 4 versehen, zwischen denen sich konzentrische Stege 5 befinden, die sich ungefähr parallel zur Rotationsachse erstrecken. Die Nuten können beispielsweise durch Drehen hergestellt werden.

Die so erzeugten Nuten 4 werden anschliessend durch Abscheidung von Kohlenstoff aus der Gasphase mit Pyrographit gefüllt. Derartige Abscheideverfahren sind bekannt und z. B. in Philips Technische Rundschau 37 (1977/78) Nr. 8, Seiten 205 bis 213, beschrieben. Dabei kommt vorzugsweise das darin beschriebene Heisswandverfahren zur Anwendung, da es in allen Phasen der Beschichtung eine optimale Aufheizung, d. h. eine homogene Temperaturverteilung, im Basiskörper gewährleistet. Andererseits ist jedoch auch die Anwendung des in der Vorveröffentlichung beschriebenen Kaltwandverfahrens möglich, weil aufgrund der rotationssymmetrischen Form des Basiskörpers eine wenigstens annähernd homogene Temperaturverteilung (z. B. bei induktiver Erhitzung) erreicht werden kann.

Fig. 2 zeigt einen Ausschnitt aus dem in Fig. 1 dargestellten Querschnitt durch den Basiskörper 1 nach dem Abscheiden von Pyrographit. Mit dünnen Linien sind die Grenzflächen der einzelnen Pyrographitschichten 6 des Pyrographitteils in den einzelnen Phasen des Abscheideverfahrens bezeichnet. Man erkennt, dass diese Linien den Konturen des Basiskörpers um so genauer folgen, je dichter sie ihm benachbart sind. Das bedeutet, dass am Anfang des Abscheidungsverfahrens die Konturen des Basiskörpers durch die Beschichtung kaum verändert (lediglich vergrössert) werden, während sie in der Endphase, d. h. nach Auffüllen der Zwischenräume mit Pyrographit, ganz anders verlaufen; die obere Begrenzung 7 des Pyrographitteils ist dabei nur noch geringfügig gekrümmt und verläuft annähernd im gleichen Abstand von den Stirnflächen der Stege 5.

Wie bereits erwähnt, ist bei Pyrographit die thermische Leitfähigkeit senkrecht zur Wachstumsrichtung maximal und parallel dazu minimal. Die dünnen Linien stellen daher gleichzeitig die Richtungen dar, in denen die Wärme optimal abgeleitet werden kann. Würde nun die Endfläche 7, gegebenenfalls nach einer mechanischen Bearbeitung, wie z. B. Planschleifen, mit einer Schwermetallschicht z. B. aus Wolfram oder einer Wolframlegierung, die entweder durch Abscheiden aus der Gasphase oder durch Anlöten einer dickeren Schicht aufgebracht werden kann (wie in der DE-OS 2910138 beschrieben), versehen, dann würde die bei der Verwendung dieser Schwermetallschicht als Brennfleckbahn erzeugte Wärme kaum abgeführt, weil die Richtung der grössten thermischen Leitfähigkeit im Pyrographitteil dann ungefähr parallel zur Grenzfläche der Schwermetallschicht verlaufen würde. Deshalb muss die Pyrographitbeschichtung wesentlich stärker abgeschliffen werden, wie durch die Linie 8 angedeutet. Wenn die Schwermetallschicht auf die so abgeschliffene Fläche aufgebracht wird, ergibt sich eine wesentlich bessere Wärmeableitung.

Wenn die Stege relativ dick sind, sollte die Schleifebene 8 in der Ebene der Stirnflächen der Stege 5 liegen. Bei Stegdicken von etwa 100 Jlm oder bei Stegen mit angespitzten oder abgerundeten Stirnflächen, wie sie in den Fig. 3 und 4 dargestellt sind, ist es für eine gute Wärmeableitung ausreichend, wenn der Abstand der Schleifebene 8 zur Stirnfläche der Stege 10 bis 20% des Abstandes der Stege untereinander beträgt.

Aus dem vorstehenden ergibt sich, dass die Stege im Millimeterabstand (0,1 bis maximal 4 mm) voneinander angeordnet sein sollten. Je geringer der Abstand ist, desto kürzer kann der Abscheidungsprozess dauern. Die Stege selbst sollten möglichst dünn (0,1 mm bis 3 mm) sein, vorzugsweise dünner als der Abstand der Stege. Je dünner die Stege im Vergleich zu ihrem Abstand sind, desto grösser kann der Anteil an Pyrographit im Bereich der Brennfleckbahn sein (was die Wärmeleitfähigkeit verbessert) und desto weniger Pyrographit muss zur Erzielung eines guten Wärmekontaktes mit der Brennfleckbahn abgeschliffen werden.

Fig. 2 zeigt auch, dass die Flächen der grössten thermischen Leitfähigkeit am Boden der Nut ungefähr parallel zu diesem verlaufen. Das bedeutet, dass die Wärme nur sehr schlecht in den Basiskörper hineintransportiert und nach aussen abgegeben werden kann. Wie durch die Linie 9 angedeutet, ist es daher vorteilhaft, den die Stege 5 miteinander verbindenden Teil des Basiskörpers 1 sowie einen kleinen Teil der Stege selbst abzuschleifen. Ein dabei auftretender Mangel der mechanischen Festigkeit kann erforderlichenfalls z. B. durch eine geeignete die Anodenscheibe umschliessende Halterung beseitigt werden.

Der so bearbeitete Körper bildet (nach dem Aufbringen der Schwermetallschicht auf die Stirnfläche 8) die Anodenscheibe. Die Wärmeableitung erfolgt dabei überwiegend in dem Teil aus Pyrographit zwischen den Stegen. Durch die Verzahnung der Pyrographitteile und der Stege ergibt sich eine gute mechanische Festigkeit.

In den Fig. 3 und 4 ist ein der Fig. 2 entsprechender Ausschnitt aus einem mit Pyrographit beschichteten Basiskörper dargestellt, wobei jedoch die Stege spitz zulaufen (Fig. 3) bzw. abgerundet sind (Fig. 4) und jeweils gleich weit aus dem Basiskörper 1 herausragen. Es sind jeweils wieder die gleichen Bezugszeichen verwendet wie in Fig. 2. Die Schleifebene zur Aufbringung der Schwermetallbahn muss dabei entsprechend der Lage der Brennfleckbahn geneigt sein. Dies hat den zusätzlichen Vorteil, dass die Richtung der grössten thermischen Leitfähigkeit in der Pyrographitschicht 6 stets unter einem von Null verschiedenen Winkel geschnitten wird. Man erkennt aus den Fig. 3 und 4 aber auch, dass selbst dann, wenn die Höhe der Stege von ihnen nach aussen abnehmen würde, so dass die Schleifebene parallel zur Spitze der Stege verlaufen würde, die Fläche zum Aufbringen der Schwermetallbahn nicht so weit abgeschliffen werden muss wie bei Fig. 2, weil die Richtung der grössten thermischen Leitfähigkeit hierbei nur in einem relativ kleinen Bereich parallel zur Verbindungslinie der Stegspitzen verläuft.

Bisher wurde von einem einstückigen Basiskörper ausgegangen, in dem die Steg-Nut-Struktur durch mechanische Bearbeitung erzeugt wurde. In Fig. 5 ist nun ein aus mehreren Teilen bestehender Basiskörper dargestellt, der besonders leicht herzustellen ist. Die Herstellung dieses Basiskörpers erfolgt durch Aufwickeln von zwei verschieden breiten Graphitfolien, die z. B. unter der Bezeichnung «Sigraflex» von der Firma Sigri sowie unter der Bezeichnung «Papyex» von der Deutschen Carbone AG auf dem Markt erhältlich sind. Die Wicklung erfolgt dabei so, dass die beiden Graphitfolien mit ihrer unteren Längskante genau zur Deckung kommen. Dadurch ergibt sich zwischen zwei aufeinanderfolgenden Lagen der breiteren Graphitfolie 11 wegen des dazwischenliegenden Teils der schmaleren Graphitfolie 12 eine spiralförmig verlaufende Nut, deren Tiefe dem Breitenunterschied zwischen den beiden Folien entspricht und deren Breite der Dicke der schmaleren Graphitfolie 12 entspricht. Dabei kann es von Vorteil sein, wenn die schmalere Graphitfolie 12 dicker ist als die breitere Graphitfolie 11, weil dann mehr Pyrographit in den Nuten abgeschieden werden kann.

Das Beschichten mit Pyrographit erfolgt so wie in Verbindung mit Fig. 1 beschrieben.

Wie in Verbindung mit Fig. 2 erläutert, ist es auch bei dieser Ausführungsform zur Verbesserung der Wärmeabfuhr zweckmässig, den unteren Teil des so gebildeten Basiskörpers, in dem sich die schmalere Graphitfolie befindet, abzuschleifen, so dass die Pyrographitbeschichtung zwischen den einzelnen Lagen des dann noch verbliebenen oberen Teils der breiteren Graphitfolie 11 die Unterseite des so hergestellten Anodenscheibenkörpers erreicht. Dessen Festigkeit wird durch einen an seinem äusseren Umfang angebrachten Metallring 13 verbessert.

Während bei den bisher beschriebenen Ausführungsformen die Stege konzentrisch zur Rotationsachse 2 verlaufen, verlaufen sie bei der in Fig. 6 in der Draufsicht und in Fig. 7 (ausschnittsweise) in der Seitenansicht dargestellten Ausführungsform radial, d. h. sie liegen in die Rotationsachse enthaltenden Ebenen. Grundsätzlich könnten die Stege durch Ausfräsen eines kreisförmigen Körpers hergestellt werden, doch ergäbe sich hierbei ein erheblicher Arbeitsaufwand. Bei der in Fig. 6 dargestellten Ausführungsform sind die Stege 5 ebene Plättchen, die am äusseren Umfang eines kreisförmigen Körpers 14 gleichmässig verteilt befestigt sind. Die Stege können dabei in auf dem Umfang des kreisförmigen Körpers 14 vorgesehenen Nuten 15 von geringer Tiefe eingeklemmt werden. Die nachfolgende Pyrographitbeschich- . tung sorgt dann für eine weitere Verfestigung des Gesamtsystems. Die Stege können aus Elektrographit, Pyrographit, Graphitfolien, Metall- oder Metallkarbidfolien hergestellt sein.

Zur Verbesserung der Wärmeableitung müsste auch hier die Beschichtung mit Pyrographit teilweise wieder abgetragen werden, und zwar, wie in der Zeichnung angedeutet, längs der Linien 9 und 8 und zweckmässigerweise auch auf dem äusseren Umfang der Scheibe. Die Brennfleckbahn kann hierbei einerseits auf dem äusseren Scheibenumfang, jedoch auch auf einer (kegelmantelförmigen) Stirnfläche des mit Pyrographit beschichteten Scheibenkörpers angeordnet sein. Der Schnitt (z. B. längs der Linie 8) darf in diesem Fall nicht senkrecht zur Zeichenebene verlaufen, sondern unter einem Winkel längs einer Kegelmantelfläche, die die Wachstumsrichtung der Pyrographitbeschichtung unter einem von 90° abweichenden Winkel schneiden würde.

Da die in den Fig. 6 und 7 dargestellte Ausführungsform den Wärmetransport in zwei Richtungen gestattet (nach oben und unten, wenn die Brennfleckbahn aussen aufgebracht ist und nach unten und aussen, wenn Brennfleckbahn oben aufgebracht ist), ist diese Ausführungsform im Hinblick auf die Ableitung der im Brennfleck erzeugten Wärme besonders günstig.

## Patentansprüche

1. Verfahren zur Herstellung einer Anodenscheibe für eine Drehanoden-Röntgenröhre, die zumindest zu einem Teil aus Pyrographit besteht, dadurch gekennzeichnet, dass in die Zwischenräume (4) zwischen in geringem Abstand voneinander angeordneten Stegen (5) eines Basiskörpers (1) Kohlenstoff aus der Gasphase abgeschieden wird, dass die so gebildete Pyrographitschicht zur Verbesserung der Wärmeableitung auf einer Seite des Basiskörpers teilweise abgetragen wird und dass auf die so behandelte Pyrographitoberfläche eine als Brennfleckbahn dienende Schwermetallschicht aufgebracht wird.

2. Verfahren nach Anspruch 1, dadurch gekennzeichnet, dass ein ring- oder kreisförmiger Basiskörper, der mit konzentrisch zu seiner Rotationsachse (2) verlaufenden sich in Achsrichtung erstreckenden Stegen versehen ist, zumindest solange mit Pyrographit beschichtet wird, bis die Zwischenräume zwischen den Stegen (5) verschwinden und dass anschliessend der die Stege verbindende Teil des Basiskörpers durch mechanische Bearbeitung abgetragen wird.

3. Verfahren nach Anspruch 2, dadurch gekennzeichnet, dass der Basiskörper dadurch hergestellt wird, dass eine in ihrer Form ungefähr der Brennfleckseite der Anodenscheibe entsprechende Seite (3) eines scheibenförmigen Körpers (1) durch mechanische Bearbeitung mit sich in axialer Richtung erstreckenden Nuten (4) versehen wird.

4. Verfahren nach Anspruch 3, dadurch gekennzeichnet, dass ein Basiskörper (1) aus Elektrographit verwendet wird.

5. Verfahren nach Anspruch 1, dadurch gekennzeichnet, dass der Basiskörper aus zwei unterschiedlich breiten Folienbändern (11, 12) hergestellt wird, deren eine Längskante zur Deckung gebracht wird und die danach gemeinsam so aufgewickelt werden, dass die sich deckenden Längskanten wenigstens ungefähr in einer Ebene liegen.

6. Verfahren nach Anspruch 1, dadurch gekennzeichnet, dass ein kreisförmiger Basiskörper (14) mit Stegen (5) versehen wird, die in die Rotationsachse (2) enthaltenden Ebenen liegen und dass zumindest die Stege (5) anschliessend mit Pyrographit beschichtet werden.

7. Verfahren nach Anspruch 6, dadurch gekennzeichnet, dass der Basiskörper aus Elektrographit besteht und dass an dem Basiskörper plattenförmige dünne Stege (5) befestigt werden.

8. Verfahren nach Anspruch 7, dadurch gekennzeichnet, dass die Stege (5) aus Pyrographit bestehen.

9. Verfahren nach Anspruch 7, dadurch gekennzeichnet, dass die Stege (5) aus Elektrographit hergestellt werden.

10. Verfahren nach Anspruch 7, dadurch gekennzeichnet, dass die Stege (5) aus glasartigem Kohlenstoff bestehen.

11. Verfahren nach Anspruch 7, dadurch gekennzeichnet, dass die Stege aus Graphitfolien bestehen.

12. Verfahren nach Anspruch 7, dadurch gekennzeichnet, dass die Stege aus hochtemperaturfesten Metall- oder Metallkarbidfolien bestehen.

## Claims

1. A method of manufacturing an anode disc for a rotary-anode X-ray tube, said disc consisting at least partly of pyrolythic graphite, characterized in that carbon is deposited from the gaseous phase into spaces (4) between ridges (5) of'a basic body (1) which are situated at a small distance from one another, the pyrolythic graphite layer thus formed being partly removed on one side of the basic body in order to improve the dissipation of heat, a layer of heavy metal which serves as a focal path being provided on the pyrolythic graphite surface thus treated.

2. A method as claimed in Claim 1, characterized in that an annular or circular basic body which comprises ridges which extend in the axial direction and concentrically with its axis of rotation (2) is coated with pyrolythic graphite for at least so long that the spaces between the ridges (5) disappear, the part of the basic body which interconnects the ridges being subsequently removed by mechanical working.

3. A method as claimed in Claim 2, characterized in that the basic body is formed by providing grooves (4) which extend in the axial direction by mechanical working in a side of a disc-shaped body (1) whose shape corresponds approximately to that of the focal spot side of the anode disc.

4. A method as claimed in Claim 3, characterized in that use is made of a basic body (1) consisting of electrographite.

5. A method as claimed in Claim 1, characterized in that the basic body is made of two foil tapes (11, 12) having a different width, said tapes being arranged so that one of their longitudinal edges registers with that of the other tape and being subsequently wound together so that the registering longitudinal edges are situated at least substantially in one plane.

6. A method as claimed in Claim 1, characterized in that a circular basic body (14) is provided with ridges (5) which are situated in planes containing the axis of rotation (2), at least the ridges (5) being subsequently provided with a layer of graphite.

7. A method as claimed in Claim 6, characterized in that the basic body consists of electrographite, plate-shaped thin ridges (5) being secured to the basic body.

8. A method as claimed in Claim 7, characterized in that the ridges (5) consist of pyrolythic graphite.

9. A method as claimed in Claim 7, characterized in that the ridges (5) are made of electrographite.

10. A method as claimed in Claim 7, characterized in that the ridges (5) consist of vitreous carbon.

11. A method as claimed in Claim 7, characterized in that the ridges consist of graphite foils.

12. A method as claimed in Claim 7, characterized in that the ridges are made of metal foils or metal carbide foils which are capable of withstanding high temperatures.

## Revendications

1. Procédé pour fabriquer un disque d'anode pour un tube à rayons X à anode tournante qui est formé au moins en partie de pyrographite, caractérisé en ce que dans les intervalles (4) entre des nervures (5) d'un corps de base (1) espacées de courte distance l'une de l'autre, du carbone est déposé à partir de la phase gazeuse, la couche de pyrographite ainsi formée pour améliorer la conduction thermique sur une face du corps de base est partiellement éliminée et une couche de métal lourd servant de piste de tache cathodique est appliquée sur la surface en pyrographite ainsi traitée.

2. Procédé suivant la revendication 1, caractérisé en ce qu'un corps de base annulaire ou circulaire, qui est pourvu de nervures s'étendant dans le sens axial concentriquement à son axe de rotation (2), est recouvert de pyrographite au moins jusqu'à ce que les intervalles entre les nervures (5) disparaissent, puis la partie du corps de base reliant les nervures est éliminée par un usinage mécanique.

3. Procédé suivant la revendication 2, caractérisé en ce que le corps de base est fabriqué de sorte qu'un côté (3), d'un corps en forme de disque (1) correspondant du point de vue forme à peu près au côté à tache cathodique du disque d'anode, est pourvu par usinage mécanique de gorges (4) s'étendant dans le sens axial.

4. Procédé suivant la revendication 3, caractérisé en ce qu'un corps de base (1) en électrographite est utilisé.

5. Procédé suivant la revendication 1, caractérisé en ce que le corps de base est fabriqué à partir de deux bandes de pellicule de largeurs différentes (11, 12) dont un bord longitudinal est maintenu en coïncidence et qui sont ensuite envidées ensemble, les bords longitudinaux qui coïncident se situant au moins à peu près dans un plan.

6. Procédé suivant la revendication 1, caractérisé en ce qu'un corps de base circulaire (14) est pourvu de nervures (5) qui sont disposées dans des plans passant par l'axe de rotation (2) et au moins les nervures (5) sont ensuite recouvertes de pyrographite.

7. Procédé suivant la revendication 6, caractérisé en ce que le corps de base est en électrographite et de minces nervures (5) en forme de plaques sont fixées au corps de base.

8. Procédé suivant la revendication 7, caractérisé en ce que les nervures (5) sont en pyrographite.

9. Procédé suivant la revendication 7, caractérisé en ce que les nervures (5) sont fabriquées en électrographite.

10. Procédé suivant la revendication 7, caractérisé en ce que les nervures (5) sont en carbone vitreux.

11. Procédé suivant la revendication 7, caractérisé en ce que les nervures sont faites de pellicules de graphite.

12. Procédé suivant la revendication 7, caractérisé en ce que les nervures sont faites de pellicules de métaux ou de pellicules de carbures métalliques résistant aux hautes températures.
